# EUROPÄISCHE PATENTSCHRIFT

(11) **EP 1 169 572 B1**
(45) Veröffentlichungstag und Bekanntmachung des Hinweises auf die Patenterteilung: **17.08.2005**
(21) Anmeldenummer: 00909301.4
(22) Anmeldetag: 03.03.2000
(51) Int. Cl.: F04B 37/14, F04B 37/16, F04B 39/10, F04B 39/00

(54) **KOLBENVAKUUMPUMPE MIT GASEINLASS UND GASAUSLASS**
PISTON VACUUM PUMP WITH A GAS INLET AND A GAS OUTLET
POMPE A VIDE A PISTON A ENTREE ET A SORTIE DE GAZ

(30) Priorität: 15.04.1999 DE 19917009
(43) Veröffentlichungstag der Anmeldung: 09.01.2002
(73) Patentinhaber: Leybold Vacuum GmbH, 50968 Köln (DE)
(72) Erfinder: DREIFERT, Thomas, D-50996 Köln (DE); ARNDT, Lutz, D-53844 Troisdorf (DE); MEYER, Jürgen, D-50259 Pulheim (DE)
(74) Vertreter: Leineweber, Jürgen, Dipl.-Phys.
(86) Internationale Anmeldenummer: PCT/EP2000/001845
(87) Internationale Veröffentlichungsnummer: WO 2000/063557

(56) Entgegenhaltungen:
- EP-A2- 0 280 264
- DE-A1- 3 116 534
- DE-C- 826 926
- GB-A- 1 217 235
- US-A- 3 312 388
- US-A- 4 370 103
- US-A- 4 679 994
- US-A- 5 076 769
- US-A- 5 632 605

## Beschreibung

Die Erfindung betrifft eine Kolbenvakuumpumpe nach dem Oberbegriff des Patentanspruchs 1.

Ein- und mehrstufige Kolbenvakuumpumpen sind aus der EU-A-85 687 bekannt. Sie haben sich gegenüber vergleichbaren Rotationskolbenvakuumpumpen als kostengünstig und verschleißfest erwiesen und sind deshalb auf dem Markt erfolgreich.

Bei Kolbenvakuumpumpen ist jedes der Zylinder-/KolbenSysteme mit einem ventilgesteuerten Gaseintritt und mit einem ventilgesteuerten Gasaustritt ausgerüstet. So sind z. B. aus der DE-A-196 34 517 ein kolbengesteuertes Gaseintrittsventil (die Gaseinlassleitung mündet in einer Ringnut in der Zylinderwand, die vom Kolben selbst verschlossen bzw. freigegeben wird) sowie ein druck- oder kolbengesteuertes Gasaustrittsventil bekannt, das einen sich über die gesamte Zylinderstirnseite erstreckenden Ventilteller aufweist. Bei angehobenem Ventilteller gelangt das komprimierte Gas in eine im Zylinderkopf befindliche Kammer, an die die Gasauslassleitung angeschlossen ist.

Das Austrittsventil schließt, wenn der Kolben nach dem Erreichen seines Totpunktes seine den Schöpfraum vergrößernde Bewegungsphase (Saughub) beginnt. Zu diesem Zeitpunkt ist der Schöpfraum noch nicht mit dem Gaseintritt verbunden, so dass der Druck im Schöpfraum abnimmt. Gerade weil Kolbenvakuumpumpen u.a. den Vorteil haben, dass sie totraumfrei gebaut und betrieben werden können, entstehen während der beschriebenen Bewegungsphase des Kolbens sehr niedrige Drücke, die die Kolbenbewegung erschweren und den Kolbenantrieb belasten. Um den Antrieb zu entlasten, ist es aus der DE-A-196 34 517 bekannt, den Schöpfraum über eine Leitung mit einem Rückschlagventil mit der Gasaustrittskammer zu verbinden. Bei abnehmendem Druck im Schöpfraum öffnet das Rückschlagventil und verhindert das Entstehen sehr niedriger Drücke. Nachteilig an der vorbekannten Lösung ist, dass bereits geförderte Gase wieder in den Schöpfraum gelangen und nochmals oder gar mehrfach gefördert werden müssen.

Eine Kolbenvakuumpumpe mit den Merkmalen des Oberbegriffs des Patentanspruchs 1 ist aus der US-A-43 70 103 bekannt. Ihr einziger Gaseintritt ist druckgesteuert, so dass auch die während des Enddruckbetriebs, also bei niedrigen Ansaugdrücken (10⁻² mbar und weniger), in die Pumpe eintretenden und von der Pumpe geförderten Gase das druckgesteuerte Ventil überwinden müssen.

Zum Stand der Technik gehören auch noch der Inhalt der DE 826 926 C sowie der US-A-50 76 769. Die DE-Schrift offenbart den Einsatz von lamellenartigen Teilen eines elastischen Werkstoffes als Ventile in Pumpen oder Verdichtern. Die US-Schrift offenbart eine Doppel-Kolbenpumpe mit zwei druckgesteuerten Eintrittsventilen, die seitlich neben dem Schöpfraum in der Zylinderwand angeordnet sind.

Der vorliegenden Erfindung liegt die Aufgabe zugrunde, eine Kolbenvakuumpumpe der hier betroffenen Art in Bezug auf den Gaseintritt zu verbessern. Der Gaseintritt soll so gestaltet sein, dass während des Saughubes des Kolbens keine oder lediglich vernachlässigbare Unterdrücke im Schöpfraum entstehen. Schließlich soll die Verwirklichung der Vorteile der aus der DE-A-196 34 517 bekannten Pumpe - großflächige Einlassschlitze für den Gaswechsel bei niedrigen Ansaugdrücken sowie großflächige und schadraumarme Auslassventile - nicht beeinträchtigt sein.

Erfindungsgemäß werden diese Aufgaben durch die kennzeichnenden Merkmale der Patentansprüche gelöst.

Anders als beim erwähnten Stand der Technik ist bei der erfindungsgemäßen Kolbenvakuumpumpe ein erstes druckgesteuertes Eintrittsventil vorgesehen, das während des Saughubes, vorzugsweise in der ersten Phase des Saughubes, öffnet. Neben einer einfachen und kostengünstigen Konstruktion hat diese Lösung den Vorteil, dass den Antrieb belastende Unterdrücke nicht entstehen. Auch der Nachteil, das Gasanteile mehrfach gefördert werden müssen, besteht nicht mehr. Weiterhin ist ein zweiter kolbengesteuerter Gaseintritt vorhanden, z.B. ein Gaseintritt mit einem Gaseintrittsventil, wie es aus der DE-A-196 34 517 bekannt ist. Einlassöffnungen dieser Art sind großflächig. Eine möglichst vollständige Füllung des Schöpfraumes vor dem Beginn des Druckhubes wird erreicht. Dieses gilt insbesondere während des Enddruckbetriebes der Vakuumpumpe, also bei niedrigen Ansaugdrücken. Ein druckgesteuertes Ventil, das die Strömung von Gasen mit diesen Druckbereichen behindert, ist nicht vorhanden.

Weitere Vorteile und Einzelheiten der Erfindung sollen an Hand von in den Figuren 1 bis 11 schematisch dargestellten Ausführungsbeispielen erläutert werden. Es zeigen
- Figuren 1 bis 5 Lösungen, bei denen ein Gaseintrittsventil Bestandteil des Zylinderkopfes ist,
- Figuren 6 bis 9 Lösungen, bei denen ein Gaseintrittsventil in der Kolbenwand angeordnet ist und
- Figuren 10 und 11 weitere Ausführungsbeispiele.

Alle Figuren zeigen jeweils einen Teilschnitt durch ein Kolben-Zylinder-System 1 einer Kolbenvakuumpumpe, die ein- oder mehrstufig (sei es, dass sie mehrere Kolben-Zylinder-Systeme aufweist oder dass beide Kolbenstirnseiten Pumpfunktionen haben, vgl. z.B. Figur 10 in DE-A-196 34 517) ausgebildet sein kann. In allen Figuren sind der Kolben mit 2, die Zylinderwand mit 3, der Zylinderkopf mit 4 und der Schöpfraum (Kompressionsraum) mit 5 bezeichnet. Bei allen Ausführungsbeispielen befindet sich das Austrittsventil 7 im Bereich der dargestellten Stirnseite des Zylinders. Es umfasst einen möglichst großen Ventilteller 8, der am Zylinderkopf 4 befestigt ist. Als Ventilsitz 9 dient der stirnseitige Rand der Zylinderwand 3 (oder ein Abschnitt davon). Im Zylinderkopf 4 befindet sich jeweils eine Gasaustrittskammer 11, an die ein nicht dargestellter Gasauslass angeschlossen ist. Das erfindungsgemäße Gaseintrittsventil ist jeweils mit 12 bezeichnet.

Bei den Ausführungsbeispielen nach den Figuren 1 bis 5 ist das Eintrittsventil 12 - wie auch das Austrittsventil 7 - im Bereich der dargestellten Stirnseite des Zylinders angeordnet. Im Zylinderkopf 4 befindet sich außer der Gasaustrittskammer 11 eine Gaseintrittskammer oder -leitung 14. Das Gaseintrittsventil 12 befindet sich zwischen der Gaseintrittskammer 14 und dem Schöpfraum 5. Es ist druckgesteuert und öffnet, sobald während des Saughubs des Kolbens ein ausreichend niedriger Druck im Schöpfraum 5 entsteht.

Beim Ausführungsbeispiel nach den Figuren 1a und 1b sind Eintrittsventil 12 und Austrittsventil 7 nebeneinander angeordnet. Der Ventilteller 8 des Austrittsventils 7 ist mit Hilfe der Schraube 15 am Zylinderkopf 4 befestigt. Er wird über den Stößel 16 am Kolben 2 betätigt. Das Verschlussstück des Eintrittsventils 12 ist eine Federzunge 18, die Bestandteil eines zwischen Zylinder und Zylinderkopf 4 befestigten Ventilblechs 19 ist. Bei geschlossenem Eintrittsventil 12 liegt die Federzunge 18 der Mündung 20 der Eintrittskammer bzw. -leitung 14 auf.

Die Figuren 2a bis 2c zeigen ein etwa zentral am Zylinderkopf 4 befestigtes Eintrittsventil 12, dessen Verschlussstück 21 eine rotationssymmetrisch gestaltete Ventilzunge 22 umfasst, die über kreisringförmige Federabschnitte 23 mit einem Rand 24 verbunden ist (Figur 2b). Der Befestigung des als Ventilblech ausgebildeten Verschlussstückes 21 am Zylinderkopf 4 dienen eine Hülse 25 mit Kragen 26 sowie eine Befestigungsmutter 27, die in eine Gewindebohrung 28 im Zylinderkopf 4 einschraubbar ist.

Bei geschlossenem Ventil 12 liegt die Federzunge 22 der Mündung 20 der Gaseintrittskammer 14 in den Schöpfraum 5 auf. Entweder die Hülse 26 selbst (z.B. aus Viton) oder ein Elastomerring 29 bilden den Ventilsitz. Der Rand 24 des Verschlussstückes 21 ist eingespannt zwischen der Befestigungsmutter 27 und einem Elastomerring 31. Die Befestigungsmutter 27 hat einen hohlen Schaft, der mit Aussparungen 32 für den Durchtritt der Federabschnitte 23 ausgerüstet ist. Es besteht die Möglichkeit, die Federzunge 22 vorzuspannen, wenn die Einspannebene für den Rand des Verschlussstückes gegenüber der Ebene der Federzunge 22 und einen Betrag a zurückgesetzt ist. Der Ventilteller 8 des Gasaustrittsventils 7 umgibt das Einlassventil 12 und kann druckgesteuert oder - über die Stößel 16 - kolbengesteuert sein.

Bei den Ausführungsbeispielen nach den Figuren 3 und 4 ist das Verschlussstück 8 des Gasaustrittsventiles 7 mit Hilfe eines elastischen Balges 35 (Metall oder Elastomerwerkstoff) am Zylinderkopf 4 befestigt. Das Innere des Balges 35 bildet die Gaseintrittskammer 14. Der Gaseintritt in den Schöpfraum 5 erfolgt über eine Bohrung 36 im Ventilteller 8.

Bei der Lösung nach Figur 3 ist der Teller 8 des Gasaustrittsventiles 7, mit einer Elastomermembran 37 ausgerüstet bzw. beschichtet. Im Bereich der Bohrung 36 ist die Membran 37 mit gegenüber der Bohrung 36 versetzt angeordneten Öffnungen 39 ausgerüstet, die bei ausreichendem Unterdruck im Schöpfraum 5 den Durchtritt der Gase ermöglichen (in Figur 3, linke Hälfte, dargestellt). Beim Ausführungsbeispiel nach Figur 4 ist der Bohrung 36 eine Federzunge 40 - ähnlich wie bei der Lösung nach Figur 1 - zugeordnet, die mittels der Schraube 41 am Ventilteller 8 befestigt ist.

Die Lösung nach Figur 5 zeigt einen in ein Gewinde am Zylinderkopf 4 dicht (Elastomerring 42) eingeschraubten Ventilsitz 43 mit Druchtrittsbohrungen 44. Den auf einem Kreis angeordneten Durchtrittsbohrungen 44 ist ein ringförmiges Verschlussstück 45 zugeordnet, das unter der Wirkung einer Druckfeder 46 steht. Die Feder 46 stützt sich auf einem Hubbegrenzer 47 ab und bestimmt die Vorspannung des Gaseintrittsventils 12.

Bei den Lösungen nach den Figuren 1 bis 5 wird zwar ein Teil der Querschnittsfläche der Zylinderbohrung für die Anordnung des Gaseintritts 12 verwendet; der überwiegende Teil steht jedoch für den großflächig ausgebildeten Gasaustritt 7 zur Verfügung. Die Position des Gaseintrittsventiles 12 ist von besonderem Vorteil, das es unmittelbar nach dem Beginn des Saughubes druckgesteuert seine Öffnungsbewegung einleiten kann.

Bei den Ausführungen nach den Figuren 6 bis 9 erfolgt der Gaseintritt über eine seitlich in den Schöpfraum 5 mündende Öffnung 50 (Bohrung oder Schlitz). Das Eintrittsventil 12 befindet sich jeweils in einer Kammer 51 in der Zylinderwand 3. In die Kammer 51 mündet die Gaseintrittsleitung 14. Die Verschlussmechanismen der Lösungen nach den Figuren 6 bis 8 sind den Verschlussmechanismen nach den Figuren 1, 2 und 5 ähnlich (Federzungen 18, 21 bzw. federbelastetes ringförmiges Verschlussstück 45). Bei der Ausführung nach Figur 9 befindet sich in der Kammer 51 ein an sich bekanntes Rückschlagventil mit einer unter der Wirkung der Druckfeder 52 stehenden Kugel 53 als Verschlussstück, dem ein konisch ausgebildeter Sitz 54 zugeordnet ist.

Die Bohrungen 50 bei den Lösungen nach den Figuren 6 bis 9 befinden sich jeweils in unmittelbarer Nähe der dem Austrittsventil 7 zugewandten Stirnseite der Zylinderwand 3, damit die Ventile 12 möglichst früh bei beginnendem Saughub druckgesteuert öffnen. In an sich bekannter Weise ist zweckmäßig ein weiterer, vom Kolben 2 gesteuerter Gaseintritt 55 vorhanden sein (Figur 8), der als umlaufende Nut 56 in der Zylinderwand 3 ausgebildet ist. In diese Nut 56 mündet ebenfalls die Gaseintrittsleitung 14.

Die Lösungen nach den Figuren 6 bis 9 haben den Vorteil, dass der Querschnitt des Austrittsventiles 7 durch die Anordnung eines Gaseintrittsventils 12 nicht beeinträchtigt ist und dass seitlich neben dem Zylinder ausreichend Platz für die Unterbringung des Gaseintrittsventils 12 vorhanden ist. Außerdem ist ein schadraumfreies Austritts-Ventil einfach zu realisieren. Wesentlich bei diesen Lösungen ist, dass sich der Gaseintritt 50 in unmittelbarer Nähe der Stirnseite der Zylinderbohrung befindet, damit das Gaseintrittsventil 12 in der Lage ist, bei beginnendem Saughub druckgesteuert zu öffnen.

Bei der Lösung nach Figur 10 ist der Kolben 2 stirnseitig mit einer Manschette 61 mit einer äußeren Lippe 62 ausgerüstet. Weiterhin ist der Kolben 2 mit einer sich axial erstreckenden Nut 63 versehen, die sich - wenn sich der Kolben 2 in seinem oberen Totpunkt befindet - von der Kolbenstirnseite bis zum Gaseintritt 55 (Ringnut 56 in der Zylinderwand 3) erstreckt. Bei beginnendem Saughub und ausreichendem Unterdruck im Schöpfraum 5 hebt die Lippe 62, die zusammen mit der Zylinderwand das Gaseintrittsventil 12 bildet, von der Zylinderwand ab, so dass die Verbindung zwischen Gaseintritt 55 und Schöpfraum 5 über die Nut 63 hergestellt ist. Die Funktion der Nut 63 kann auch ein Ringspalt zwischen Kolbenhemd und Zylinderwand erfüllen. Zweckmäßig hat der Einlass 55 die Form eines Bohrungskreises, damit die Manschette über den Einlass zum unteren Totpunkt bewegt werden kann.

Schließlich kann sich der Gaseintritt in der Stirnseite 66 des Kolbens 2 befinden. Bei dem in Figur 11 dargestellten Ausführungsbeispiel ist das Gaseintrittsventil 12 als Zungenventil (Figuren 1 und 6) ausgebildet. Die Federzunge 18 ist mit Hilfe der Schraube 65 am Kolben 2 befestigt und liegt im geschlossenen Zustand der Mündung 20 des Gaseintrittskanals 14 auf. Andere Ventilformen sind ebenfalls möglich (z.B. Kugelventil). Diese Lösung setzt voraus, dass die Stufe durch das Kurbelgehäuse ansaugen darf. Dazu muss das Kurbelgehäuse gedichtet sein und die angesaugten Gase dürfen die Bauteile im Kurbelgehäuse nicht schädigen. Vorteilhaft ist an dieser Konstruktion, dass sie sehr einfach und preiswert ist.

In einigen der Figuren ist dargestellt, dass die Bauteile der beschriebenen Lösungen beschichtet sein können (Ventilteller 8 in Figur 3, Kolbenstirnseite in den Figuren 4 und 10, Kolbenhemd in Figur 5, Zylinderwand in Figur 6). Auch die Verschlusselemente und/oder Sitze der Eintrittsventile 12 können mit einer Schicht ausgerüstet sein. Je nach dem, welche Funktion die Beschichtung haben soll (Abdichtung, Dämpfung, Verschleißschutz) sind die Werkstoffe gewählt (z.B. Elastomer bzw. Polytetrafluoräthylen). Die Betätigung des Austrittsventiles 7 kann druck- oder kolbengesteuert sein.

Wie im Zusammenhang mit den Ausführungsbeispielen beschrieben, kommen für die druckgesteuerten Eintrittsventile verschiedene Bauformen in Frage:
a) Zungenventile mit metallischer Dichtung und solche mit Elastomerdichtung.
b) Federbelastete Ventilteller ggf. mit zentraler Führung.
c) Ventile aus Federstahlblech, die Ventilteller und Federzungen einteilig kombinieren.
d) Federbelastete Kugelventile.
e) Elastomermembranen, die über einen Ventilkörper gespannt sind.
f) Manschetten am Kolbenkopf, die unter Druckbeaufschlagung in Richtung des Arbeitsraumes undicht werden und so einen Druckausgleich ermöglichen. Diese Ventilform ist für die Ansaugung durch das Kurbelgehäuse oder für die Ansaugung über das Kolbenhemd geeignet.

Durch die erfindungsgemäßen Vorschläge wird erreicht, dass die damit ausgerüstete Kolbenvakuumpumpe die folgenden vorteilhaften Eigenschaften hat:
- preiswert,
- robust, betriebssicher, unempfindlich gegenüber Verschmutzung,
- hohe Dichtheit,
- geringer Totraum,
- geräuscharm,
- geringer Eingriff in die Anschlusskonstruktion, platzsparend,
- einfach zu fertigen und zu montieren,
- ausreichende Querschnitte und Steuerzeiten.

## Patentansprüche

1. Kolbenvakuumpumpe mit einem Gaseinlass (14), mit einem Gasauslass (11), mit mindestens einem Kolben (2), mit mindestens einem Zylinder (3), mit einem von Kolben (2) und Zylinder (3) gebildeten Schöpfraum (5), mit einem Gaseintritt, mit einem Gaseintrittsventil (12), mit einem Gasaustritt und einem stirnseitig in der Querschnittsfläche der Zylinderbohrung angeordneten Gasaustrittsventil (7), wobei das Gaseintrittsventil (12) druckgesteuert und derart angeordnet ist, dass es während des Saughubes, vorzugsweise in der ersten Phase des Saughubes, öffnet, **dadurch gekennzeichnet, dass** ein weiterer kolbengesteuerter Gaseintritt (55) vorhanden ist und dass das druckgesteuerte Eintrittsventil (12) als Zungenventil, federbelastetes Ventil, Kugelventil oder dergleichen ausgebildet ist.

2. Pumpe nach Anspruch 1, **dadurch gekennzeichnet, dass** das druckgesteuerte Gaseintrittsventil (12) seitlich neben dem Schöpfraum (5) in der Zylinderwand (3) angeordnet ist.

3. Pumpe nach Anspruch 2, **dadurch gekennzeichnet, dass** der Gaseintritt über eine seitlich in den Schöpfraum (5) mündende Öffnung (50) (Bohrung oder Schlitz) erfolgt.

4. Pumpe nach Anspruch 2 oder 3, **dadurch gekennzeichnet, dass** sich das druckgesteuerte Gaseintrittsventil (12) innerhalb einer in der Zylinderwand (3) ausgebildeten Kammer (51) befindet, die mit der Gaseintrittsleitung (14) in Verbindung steht.

5. Pumpe nach Anspruch 1, **dadurch gekennzeichnet, dass** sich das druckgesteuerte Gaseintrittsventil (12) in der Kolbenstirnwand (66) befindet.

6. Pumpe nach einem der Ansprüche 1 bis 6, **dadurch gekennzeichnet, dass** ein oder mehrere ihrer Bauteile beschichtet sind, und zwar mit einer der Abdichtung, der Geräusch- oder Vibrationsdämpfung oder dem Verschleißschutz dienenden Schicht.

## Claims

1. A piston vacuum pump with a gas inlet (14), with a gas outlet (11), with at least one piston (2), with at least one cylinder (3), with a pumping chamber (5) formed of piston (2) and cylinder (3), with gas intake, with a gas intake valve (12), with gas discharge and a gas discharge valve (7) arranged at the end in the cross-sectional area of the cylinder bore, the gas intake valve (12) being pressure-controlled and arranged in such a way that it opens during the intake stroke, preferably in the first phase of the intake stroke, **characterised in that** a further, piston-controlled gas intake (55) is present and **in that** the pressure-controlled intake valve (12) takes the form of a tongue valve, spring-loaded valve, ball valve or the like.

2. A pump according to claim 1, **characterised in that** the pressure-controlled gas intake valve (12) is arranged to the side of the pumping chamber (5) in the cylinder wall (3).

3. A pump according to claim 2, **characterised in that** gas intake takes place via an opening (50) (drill hole or slit) opening at the side into the pumping chamber (5).

4. A pump according to claim 2 or claim 3, **characterised in that** the pressure-controlled gas intake valve (12) is located inside a chamber (51) formed in the cylinder wall (3), which chamber (51) is connected to the gas intake line (14).

5. A pump according to claim 1, **characterised in that** the pressure-controlled gas intake valve (12) is located in the piston end wall (66).

6. A pump according to any one of claims 1 to 6, **characterised in that** one or more of its components are coated, specifically with a layer serving in sealing, noise- and vibration-damping or wear protection.

## Revendications

1. Pompe à vide à piston comprenant une admission de gaz (14), un échappement de gaz (11), au moins un piston (2), au moins un cylindre (3), une chambre d'aspiration (5) formée par le piston (2) et le cylindre (3), une entrée de gaz, une soupape d'entrée de gaz (12), une sortie de gaz et une soupape de sortie de gaz (7) disposée côté frontal dans la surface de section transversale de l'alésage de cylindre, dans laquelle la soupape d'entrée de gaz (12) est commandée par pression et disposée pour s'ouvrir pendant la course d'aspiration, de préférence dans la première phase de la course d'aspiration,
**caractérisée en ce qu'**il existe une autre entrée de gaz (55) commandée par piston, et **en ce que** la soupape d'entrée (12) commandée par pression a la forme d'une soupape à languette, d'une soupape sollicitée par ressort, d'une soupape sphérique ou similaire.

2. Pompe selon la revendication 1,
**caractérisée en ce que** la soupape d'entrée de gaz (12) commandée par pression est disposée latéralement à côté de la chambre d'aspiration (5) dans la paroi de cylindre (3).

3. Pompe selon la revendication 2,
**caractérisée en ce que** l'entrée de gaz s'effectue par une ouverture (50) (alésage ou fente) débouchant latéralement dans la chambre d'aspiration (5).

4. Pompe selon la revendication 2 ou 3,
**caractérisée en ce que** la soupape d'entrée de gaz (12) commandée par pression se situe à l'intérieur d'une chambre (51) formée dans la paroi de cylindre (3) et en communication avec la conduite d'entrée de gaz (14).

5. Pompe selon la revendication 1,
**caractérisée en ce que** la soupape d'entrée de gaz (12) commandée par pression se situe dans la paroi frontale de piston (66).

6. Pompe selon l'une quelconque des revendications 1 à 6,
**caractérisée en ce qu'**un ou plusieurs de ses composants sont revêtus, à savoir d'une couche servant à l'étanchéité, à l'amortissement de bruits ou de vibrations ou à la protection contre l'usure.
